# EUROPÄISCHE PATENTSCHRIFT

(11) **EP 1 378 606 B1**
(45) Veröffentlichungstag und Bekanntmachung des Hinweises auf die Patenterteilung: **15.08.2007**
(21) Anmeldenummer: 03450143.7
(22) Anmeldetag: 11.06.2003
(51) Int. Cl.: E01B 27/17

(54) **Stopfmaschine mit einem Maschinen- und einem Aggregatrahmen**
Ballast tamping machine with a machine frame and a tool carrier frame
Machine de bourrage de voie ferrée équipée d'un châssis de machine et d'un châssis d'appareil

(30) Priorität: 04.07.2002 AT 44302 U
(43) Veröffentlichungstag der Anmeldung: 07.01.2004
(73) Patentinhaber: Franz Plasser Bahnbaumaschinen-Industriegesellschaft m.b.H., 1010 Wien (AT)
(72) Erfinder: Theurer, Josef, 1010 Wien (AT); Peitl, Friedrich, 4020 Linz (AT)

(56) Entgegenhaltungen:
- EP-A- 0 360 950
- DE-A- 3 409 852
- US-A- 5 515 788
- US-A- 5 617 793

## Beschreibung

Die Erfindung betrifft eine Stopfmaschine zum Unterstopfen von Schwellen eines Gleises, mit einem auf zwei Schienenfahrwerken abgestützten, sich in einer Maschinenlängsrichtung erstreckenden Maschinenrahmen und einem zwischen den Schienenfahrwerken angeordneten Aggregatrahmen, der über ein Fahrwerk am Gleis verfahrbar und über eine Rahmenabstützung längsverschiebbar mit dem Maschinenrahmen verbunden ist und zwischen Fahrwerk und Rahmenabstützung ein höhenverstellbares Stopfaggregat sowie ein Gleishebeaggregat aufweist.

Derartige im Arbeitseinsatz kontinuierlich verfahrende Stopfmaschinen sind beispielsweise durch US 4 655 142 oder US 5 515 788 bekannt. Dabei liegt der besondere Vorteil darin, daß der eine wesentlich größere Masse aufweisende Maschinenrahmen nicht bei jeder zu unterstopfenden Schwelle gestoppt und anschließend sofort wieder beschleunigt werden muß. Die schrittweise Vorfahrt beschränkt sich auf den die Arbeitsaggregate tragenden Aggregatrahmen, der mit dem Maschinenrahmen verbunden und relativ zu diesem verschiebbar ausgebildet ist.

Gemäß EP-A-0 360 950 ist der Maschinenrahmen aus einem längeren Hauptrahmen und einem unterhalb diesem angeordneten, kürzeren Werkzeugrahmen zusammengesetzt. Beide Rahmen weisen jeweils nur ein Fahrwerk auf. Der Hauptrahmen stützt sich mit von seinem Fahrwerk distanzierten Ende über eine Rollenführung verschiebbar auf dem Werkzeugrahmen ab. Dieser stützt sich wiederum mit dem von seinem Fahrwerk distanzierten Ende über eine Rollenführung längsverschiebbar am Hauptrahmen ab. Zur Verschiebung der beiden Rahmen relativ zueinander ist ein Verschiebeantrieb vorgesehen. Die Rollenführung kann über Antriebe querverstellbar am Hauptrahmen gelagert sein, so dass beim Arbeitseinsatz in Gleisbögen eine bessere Zentrierung der Arbeitsaggregate über dem Gleis möglich ist.

Die Aufgabe der vorliegenden Erfindung liegt nun in der Schaffung einer Maschine der gattungsgemäßen Art, mit der ohne Beeinträchtigung der Längsverschiebbarkeit des Aggregatrahmens eine einfache und genaue Querverstellung relativ zum Maschinenrahmen erzielbar ist.

Erfindungsgemäß wird diese Aufgabe mit einer Maschine der eingangs genannten Art durch die im Kennzeichen von Anspruch 1 angeführten Merkmale gelöst.

Diese Lösung eignet sich insbesondere für Stopfaggregate, die zur gleichzeitigen Unterstopfung von mehreren Schwellen geeignet sind. Mit der Querverschiebung des Aggregatrahmens besteht nunmehr die Möglichkeit, das Stopfaggregat auch im Gleisbogen optimal in bezug auf die Schiene zu zentrieren.

Weitere Vorteile und Ausbildungen der Erfindung ergeben sich aus den Unteransprüchen und der Zeichnung.

Im folgenden wird die Erfindung anhand von in der Zeichnung dargestellten Ausführungsbeispielen näher beschrieben. Es zeigen:
- Fig. 1: eine vereinfachte Seitenansicht einer Stopfmaschine,
- Fig. 2: einen vergrößerten Querschnitt durch die Maschine gemäß der Schnittlinie II - II in Fig. 1,
- Fig. 3: eine Variante einer Verbindung des Aggregatrahmens mit dem Maschinenrahmen,
- Fig. 4: eine schematisierte Draufsicht auf die Stopfmaschine, und
- Fig. 5, 6: je eine schematische Ansicht von Gleishebeaggregat und Rahmenabstützung.

Eine in Fig. 1 ersichtliche Stopfmaschine 1 weist einen Maschinenrahmen 2 auf, der endseitig je durch ein Schienenfahrwerk 3 auf einem aus Schwellen 4 und Schienen 5 gebildeten Gleis 6 verfahrbar ist. Dazu ist die Maschine mit einem Motor 7 und einem Fahrantrieb 8 ausgestattet. In einer Arbeitskabine 9 befindet sich eine Steuereinrichtung 10.

Zwischen den beiden Schienenfahrwerken 3 des Maschinenrahmens 2 ist ein Aggregatrahmen 11 angeordnet, der an einem - bezüglich einer Arbeits- bzw. Maschinenlängsrichtung 12 - hinteren Ende 13 mit einem Fahrwerk 14 ausgestattet ist. An einem vorderen Ende 15 sind zwei in Maschinenquerrichtung einander gegenüberliegende Rahmenträger 16 vorgesehen, die in einer Rahmenabstützung 17 längsverschiebbar gelagert sind. Unmittelbar vor dem mit einem Fahrantrieb 18 ausgestatteten Fahrwerk 14 ist ein Stopfaggregat 19 vorgesehen, das zur gleichzeitigen Unterstopfung von drei Schwellen 4 ausgebildet ist. Dem Stopfaggregat 19 ist ein Gleishebeaggregat 20 vorgeordnet, beide Aggregate 19, 20 sind höhenverstellbar mit dem Aggregatrahmen 11 verbunden.

Wie in Fig. 2 ersichtlich, besteht die Rahmenabstützung 17 aus zwei in Maschinenquerrichtung voneinander distanzierten Gleitlagern 21, die durch ein Querjoch 22 miteinander verbunden sind. Dieses ist wiederum in weiteren Gleitlagern 23 querverschiebbar gelagert, die mit dem Maschinenrahmen 2 verbunden sind. Die ersteren Gleitlager 21 weisen Gleitrollen 24 für eine Verschiebung der Rahmenträger 16 in Maschinenlängsrichtung 12 auf. Die Verschiebung der Rahmenabstützung 17 in einer Maschinenquerrichtung 25 erfolgt durch einen Querantrieb 26, der einerseits am Maschinenrahmen 2 (bzw. Gleitlager 23) und andererseits am Querjoch 22 angelenkt ist.

Die beiden in Maschinenquerrichtung voneinander distanzierten Rahmenträger 16 sind durch einen Querbalken 29 miteinander verbunden, an dem eine mit dem Gleishebeaggregat 20 verbundene Schubstange 30 durch ein allseitig wirksames Gelenk 31 angelenkt ist. Die Gleitlager 21 sind bezüglich der Maschinenlängsrichtung 12 zwischen dem Querbalken 29 und dem Gleishabeaggregat 20 angeordnet (Fig. 1).

In Fig. 3 ist lediglich eine alternative Ausführung einer Rahmenabstützung 17 angedeutet, bei der die - die Rahmenträger 16 lagernden - Gleitlager 21 querverschiebbar auf dem Querjoch 22 gelagert sind, das endseitig mit dem Maschinenrahmen 2 verbunden ist.

Wie in Fig. 4 ersichtlich, ist durch die Querverschiebung der Rahmenabstützung 17 und damit auch des Aggregatrahmens 11 sichergestellt, daß auch im Gleisbogen eine optimale Anpassung des Stopfaggregates 19 an den Gleisverlauf für eine optimale Unterstopfung gewährleistet ist.

In Fig. 5 und 6 ist eine mit dem Querantrieb 26 und einer Meßeinrichtung 27 in Verbindung stehende Steuereinrichtung 28 ersichtlich. Die als Seilzugpotentiometer ausgebildete, am Gleishebeaggregat 20 befestigte Meßeinrichtung 27 dient zur Erfassung eines Querverschiebeweges a zwischen dem Gleishebeaggregat 20 und der Rahmenabstützung 17. Es kann ebenso eine berührungslos wirkende Meßeinrichtung 27 verwendet werden.

Sobald in einem Gleisbogen durch die Meßeinrichtung 27 ein Querverschiebeweg a registriert wird (s. Fig. 5), kommt es über die Steuereinrichtung 28 zu einer automatischen Beaufschlagung des Querantriebes 26. Diese führt zu einer Querverschiebung des Aggregatrahmens 11, bis die Rahmenabstützung 17 wiederum zentrisch über dem Gleishebeaggregat 20 (bzw. dem Gleis 6 im Bereich der Rahmenabstützung 17) positioniert ist und der Querverschiebeweg a den Wert Null hat (Fig. 6).

## Patentansprüche

1. Stopfmaschine (1) zum Unterstopfen von Schwellen (4) eines Gleises (6), mit einem auf zwei Schienenfahrwerken (3) abgestützten, sich in einer Maschinenlängsrichtung (12) erstreckenden Maschinenrahmen (2) und einem zwischen den Schienenfahrwerken (3) angeordneten Aggregatrahmen (11), der über ein Fahrwerk (14) am Gleis verfahrbar und über eine Rahmenabstützung (17) längsverschiebbar mit dem Maschinenrahmen (2) verbunden ist und zwischen Fahrwerk (14) und Rahmenabstützung (17) ein höhenverstellbares Stopfaggregat (19) sowie ein Gleishebeaggregat (20) aufweist, **dadurch gekennzeichnet, daß** die Rahmenabstützung (17) normal zur Maschinenlängsrichtung (12) verschiebbar am Maschinenrahmen (2) gelagert und mit einem am Maschinenrahmen (2) angelenkten Querantrieb (26) verbunden ist und zwei bezüglich einer Maschinenquerrichtung (25) voneinander distanzierte, jeweils mit dem Maschinenrahmen (2) verbundene Gleitlager (23) zur querverschiebbaren Lagerung eines Querjoches (22) aufweist, wobei das Querjoch (22) zwei in Maschinenquerrichtung (25) voneinander distanzierte Gleitlager (21) zur längsverschiebbaren Aufnahme von mit dem Aggregatrahmen (11) verbundenen Rahmenträger (16) aufweist.

2. Maschine nach Anspruch 1 oder 2, **dadurch gekennzeichnet, daß** eine mit einem Querantrieb (26) und einer Steuereinrichtung (28) in Verbindung stehende Meßeinrichtung (27) zur Erfassung eines Querverschiebeweges (a) vorgesehen ist.

3. Maschine nach Anspruch 2, **dadurch gekennzeichnet, daß** die Meßeinrichtung (27) zur Erfassung der in Maschinenquerrichtung verlaufenden Relativverschiebung zwischen Rahmenabstützung (17) und Gleishebeaggregat (20) ausgebildet ist.

4. Maschine nach einem der Ansprüche 1 bis 3, **dadurch gekennzeichnet, daß** die beiden in Maschinenquerrichtung (25) voneinander distanzierten Rahmenträger (16) durch einen Querbalken (29) miteinander verbunden sind, an dem eine mit dem Gleishebeaggregat (20) verbundene Schubstange (30) durch ein allseitig wirksames Gelenk (31) angelenkt ist.

5. Maschine nach Anspruch 4, **dadurch gekennzeichnet, daß** die Gleitlager (21) bezüglich der Maschinenlängsrichtung (12) zwischen dem Querbalken (29) und dem Gleishebeaggregat (20) angeordnet sind.

## Claims

1. A tamping machine (1) for tamping sleepers (4) of a track (6), including a machine frame (2), supported on two on-track undercarriages (3) and extending in a longitudinal direction (12) of the machine, and a subframe (11) arranged between the on-track undercarriages (3), the subframe (11) being mobile on the track by means of an undercarriage (14) and longitudinally displaceably connected to the machine frame (2) by means of a frame support (17) and comprising, between the undercarriage (14) and the frame support (17), a vertically adjustable tamping unit (19) as well as a track lifting unit (20), **characterized in that** the frame support (17) is mounted on the machine frame (2) for displacement perpendicularly to the longitudinal direction (12) of the machine and connected to a transverse drive (26) linked to the machine frame (2) and comprises two slide bearings (23), spaced from one another with regard to a transverse direction (25) of the machine and each connected to the machine frame (2), for the transversely displaceable support of a transverse yoke (22), the transverse yoke (22) comprising two slide bearings (21), spaced from one another in the transverse direction (25) of the machine, for the longitudinally displaceable reception of frame beams (16) connected to the subframe (11).

2. A machine according to claim 1 or 2, **characterized in that** a measuring device (27), connected to the transverse drive (26) and to a control device (28), is provided for detecting a transverse displacement path (a).

3. A machine according to claim 2, **characterized in that** the measuring device (27) is designed for detecting the relative displacement, extending in the transverse direction of the machine, between the frame support (17) and the track lifting unit (20).

4. A machine according to one of claims 1 to 3, **characterized in that** the two frame beams (16), spaced from one another in the transverse direction (25) of the machine, are connected to one another by means of a transverse beam (29) to which a push rod (30) connected to the track lifting unit (20) is linked by means of a universally acting joint (31).

5. A machine according to claim 4, **characterized in that** the slide bearings (21) are arranged, with regard to the longitudinal direction (12) of the machine, between the transverse beam (29) and the track lifting unit (20).

## Revendications

1. Machine de bourrage (1) pour le bourrage de traverses (4) d'une voie ferrée (6), comprenant un châssis de machine (2) supporté sur deux bogies pour rail (3) et s'étendant dans une direction longitudinale de la machine (12) et un châssis d'unité (11) disposé entre les bogies pour rail (3) qui est déplaçable sur la voie ferrée par le biais d'un bogie (14) et qui est connecté au châssis de machine (2) par le biais d'un support de châssis (17) de manière déplaçable en longueur et qui présente, entre le bogie (14) et le support de châssis (17), une unité de bourrage (19) réglable en hauteur ainsi qu'une unité de levage des rails (20), **caractérisée en ce que** le support de châssis (17) est monté sur le châssis de la machine (2) de manière déplaçable perpendiculairement à la direction longitudinale de la machine (12) et est connectés à un entraînement transversal articulé au châssis de la machine (2) et présente deux paliers lisses (23) connectés chacun au châssis de la machine (2), espacés l'un de l'autre par rapport à une direction transversale de la machine (25), pour le support déplaçable transversalement d'un joug transversal (22), le joug transversal (22) présentant deux paliers lisses (21) espacés l'un de l'autre dans la direction transversale de la machine (25) pour recevoir de manière déplaçable en longueur des supports de châssis (16) connectés au châssis d'unité (11).

2. Machine selon la revendication 1 ou 2, **caractérisée en ce qu'**il est prévu un dispositif de mesure (27) en liaison avec un entraînement transversal (26) et un dispositif de commande (28) pour mesurer une distance de déplacement transversal (a).

3. Machine selon la revendication 2, **caractérisée en ce que** le dispositif de mesure (27) est prévu pour mesurer le déplacement relatif dans la direction transversale de la machine entre le support de châssis (17) et l'unité de levage des rails (20).

4. Machine selon l'une quelconque des revendications 1 à 3, **caractérisée en ce que** les deux supports de châssis (16) espacés l'un de l'autre dans la direction transversale de la machine (25) sont connectés l'un à l'autre par une poutre transversale (29), à laquelle est articulée, par une articulation polydirectionnelle (31), une tige poussoir (30) connectée à l'unité de levage des rails (20).

5. Machine selon la revendication 4, **caractérisée en ce que** les paliers lisses (21) sont disposés par rapport à la direction longitudinale de la machine (12) entre la poutre transversale (29) et l'unité de levage des rails (20).
